# EUROPÄISCHE PATENTSCHRIFT

(11) **EP 3 798 341 B1**
(45) Veröffentlichungstag und Bekanntmachung des Hinweises auf die Patenterteilung: **24.08.2022**
(21) Anmeldenummer: 19199844.2
(22) Anmeldetag: 26.09.2019
(51) Int. Cl.: D04B 27/10, D04B 35/26, B65H 69/08

(54) **FADENVERBINDUNGSVORRICHTUNG UND KETTENWIRKMASCHINE MIT EINER FADENVERBINDUNGSVORRICHTUNG**
THREAD CONNECTING DEVICE AND WARP KNITTING MACHINE COMPRISING A THREAD CONNECTING DEVICE
DISPOSITIF DE LIAISON DE FILS ET MÉTIER À TRICOTER EN CHAÎNE DOTÉ D'UN DISPOSITIF DE LIAISON DE FILS

(43) Veröffentlichungstag der Anmeldung: 31.03.2021
(73) Patentinhaber: KARL MAYER STOLL R&D GmbH, 63179 Obertshausen (DE)
(72) Erfinder: Hoppe, Matthias, 63579 Freigericht (DE)

(56) Entgegenhaltungen:
- DE-B- 1 535 931
- DE-U1- 20 002 925
- JP-A- H1 179 559
- US-A- 3 055 786
- US-A- 3 184 363
- US-A- 3 695 975

## Beschreibung

Die Erfindung betrifft eine Fadenverbindungsvorrichtung zur Verbindung eines ersten thermoplastischen Textilfadens mit einem zweiten thermoplastischen Textilfaden, wobei die Fadenverbindungsvorrichtung eine Druckvorrichtung aufweist zur Ausübung eines mechanischen Anpressdrucks auf ein Fadenpaar, das durch den ersten thermoplastischen Textilfaden und den zweiten thermoplastischen Textilfaden gebildet wird, und eine Energieeintragsvorrichtung aufweist zum Verschweißen des Fadenpaars, während das Fadenpaar in der Druckvorrichtung angeordnet ist. Aus dem Stand der Technik sind Vorrichtungen zum Verbinden zweier Textilfäden bekannt. Die DE 195 04 573 C2 offenbart eine Knotvorrichtung, die zwei Fäden miteinander verknoten kann. Ein dabei entstehender Knoten weist jedoch einen relativ hohen Durchmesser auf. Der Knoten kann deshalb leicht an Textilwerkzeugen wie Lochnadeln oder dergleichen hängenbleiben, wenn der Faden von einer Textilmaschine weiterverarbeitet wird. Dies kann zu einem Abriss des Textilfadens, zu einer Lösung des Knotens oder sogar zu einer Beschädigung der Textilwerkzeuge führen.

Die JP H11 79559 A beschreibt ein Verfahren zur Verbindung von Elastikgarnen. Dabei werden Elastikgarne miteinander verbunden, indem sie thermokomprimiert werden. Hierzu ist eine spezielle Vorrichtung vorgesehen, in welche die Elastikgarne eingelegt werden. Die US 3 055 786 A beschreibt eine Vorrichtung zur Verbindung von thermoplastischen Garnen. Diese kann eine Vielzahl von Garnen gleichzeitig erhitzen und zusammendrücken. Die US 3 695 975 A beschreibt auch eine Verbindungsvorrichtung, welche Garne mittels Hitze verbindet. Dabei wird ein Heizelement an den Garnen entlanggeführt.

Die DE 15 35 931 A betrifft eine Vorrichtung zur Verbindung thermoplastischer Kunststofffäden mit einem Heizdraht und Klemmbacken. Diese besitzt ein Gehäuse, das in der Hand gehalten werden kann. Die US 3 184 363 A schlägt hingegen vor, thermoplastische Garne mittels Druck und hochfrequenter Vibrationen miteinander zu verbinden. Insbesondere wird vorgeschlagen, die Garne mittels Frequenzen im Ultraschallbereich anzuregen. Die DE 200 02 925 U1 beschreibt eine automatische Einzugsvorrichtung für eine Kettenwirkmaschine. Hierbei werden Fäden zueinander parallel in Fädenhalterillen geführt und mit Hilfe eines Klebstoffs miteinander verbunden.

Der Erfindung liegt die Aufgabe zu Grunde, eine Vorrichtung zum Verbinden von Textilfäden bereitzustellen, die Textilfäden so miteinander verbindet, dass eine dabei entstehende Verbindungsstelle besonders stabil ist.

Die Aufgabe wird gelöst, indem eine Fadenverbindungsvorrichtung der eingangs beschriebenen Gattung bereitgestellt wird, bei welcher die Druckvorrichtung zwei Druckelemente umfasst, die jeweils eine Anpressoberfläche aufweisen, wobei mindestens eines der Druckelemente mit einem Antrieb gekoppelt ist, der das Druckelement in einer Richtung quer zu einer Längsrichtung des ersten thermoplastischen Textilfadens und des zweiten thermoplastischen Textilfadens verlagern kann, wenn der erste thermoplastische Textilfäden und der zweite thermoplastische Textilfäden zwischen den Anpressoberflächen eingeklemmt sind.

Thermoplastische Materialien schmelzen, wenn diese erwärmt werden. Die Energieeintragsvorrichtung führt den Textilfäden Energie zu, sodass diese sich erwärmen und miteinander verschmelzen können. Gleichzeitig werden die Textilfäden durch die Druckvorrichtung aneinandergedrückt und/oder miteinander verdrillt. Es ergibt sich eine Verbindungsstelle mit einem Durchmesser, der einen Durchmesser der thermoplastischen Textilfäden allenfalls geringfügig überschreitet. Da die Verbindungsstelle einen geringen Durchmesser aufweist und der Durchmesser sich im Bereich der Verbindungsstelle anders als bei einem Knoten stetig ändert, bleiben die Textilfäden nicht so leicht an Textilwerkzeugen hängen.

Bei der Energieeintragsvorrichtung handelt es sich bevorzugt um einen Ultraschallgenerator. Der Ultraschallgenerator erzeugt Ultraschallwellen, welche die Textilfäden in hochfrequente Schwingungen versetzen. Dadurch entsteht in den Textilfäden eine innere Reibung, die wiederum die Textilfäden aufheizt. Die Textilfäden werden so stark aufgeheizt, dass diese schmelzen. Wie sich herausgestellt hat, lässt sich der Schmelzvorgang auf diese Weise besonders fein regeln, sodass zu verbindende Enden der thermoplastischen Textilfäden gleichmäßig aufschmelzen und sich eine homogene und stabile Verbindungsstelle ergibt. Die Schmelzzeit und damit der Energieeintrag lässt sich genau regeln. Sobald keine Ultraschallwellen mehr eingeleitet werden, hören die Textilfäden unmittelbar auf, sicher weiter aufzuheizen.

Die Energieeintragsvorrichtung kann alternativ durch ein Heizelement gebildet werden. Ein solches ist zur Erzeugung von Wärmeenergie geeignet. Es kann sich erfindungsgemäß um ein elektrisches Heizelement handeln. Die durch das Heizelement erzeugte Wärmeenergie kann durch Konvektion, Wärmeleitung und/oder Wärmestrahlung zu den thermoplastischen Textilfäden geführt werden.

Es ist erfindungsgemäß möglich, dass die Energieeintragsvorrichtung mit der Druckvorrichtung gekoppelt ist. Erfindungsgemäß kann der Ultraschallgenerator mit der Druckvorrichtung gekoppelt sein, sodass der Ultraschallgenerator Ultraschallwellen über Bauteile der Druckvorrichtung in die Textilfäden einleiten kann. Wird ein Heizelement eingesetzt, dann kann dieses erfindungsgemäß mit Bauteilen der Druckvorrichtung gekoppelt sein, sodass die Bauteile der Druckvorrichtung die von dem Heizelement erzeugte Wärmeenergie mittels Wärmeleitung zu den Textilfäden führen können.

Es ist vorgesehen, dass die Druckvorrichtung zwei Druckelemente umfasst, die jeweils eine Anpressoberfläche aufweisen, wobei mindestens eines der Druckelemente mit einem Antrieb gekoppelt ist, der das Druckelement in einer Richtung quer zu einer Längsrichtung des ersten thermoplastischen Textilfadens und des zweiten thermoplastischen Textilfadens verlagern kann. Beim Betrieb der Fadenverbindungsvorrichtung werden die Textilfäden zunächst zwischen den Anpressoberflächen eingeklemmt. Dann versetzt ein Antrieb mindestens eines der Druckelemente in Bewegung. Die Textilfäden werden dabei miteinander verdrillt, denn die Druckelemente bewegen sich quer zu der Längsrichtung der Textilfäden. Es ergibt sich eine besonders stabile Verbindungsstelle. Mit Hilfe der Druckelemente kann die Fadenverbindungsvorrichtung eine Vielzahl von Textilfäden gleichzeitig miteinander verbinden. Eine Knoteinrichtung kann hingegen zu verknotende Paare von Textilfäden nur sequenziell verarbeiten.

Die Druckelemente sind bevorzugt flächig beziehungsweise plattenförmig ausgebildet. Es ist alternativ jedoch auch möglich, dass die Druckelemente eine abweichende Form aufweisen. Gemäß einer möglichen Ausführungsform der Erfindung sind beide Druckelemente beweglich und werden durch einen oder mehrere Antriebe in Bewegung versetzt. Gemäß einer alternativen Ausführungsform der Erfindung ist ein erstes Druckelement beweglich, während ein zweites Druckelement stationär ist. Erfindungsgemäß kann das zweite Druckelement einen Abschnitt eines Maschinenrahmens oder eines sonstigen Bauteils einer Textilmaschine bilden.

Es ist bevorzugt, wenn die Druckelemente in einer Richtung senkrecht zu den Anpressoberflächen verlagerbar sind. Die Anpressoberflächen können somit entlang eines Verfahrwegs aufeinander zu bewegt werden, sodass die Textilfäden zwischen den Druckelementen zueinander benachbart eingeklemmt werden.

Vorzugsweise weist die Fadenverbindungsvorrichtung eine Positionierungsvorrichtung zur Positionierung des ersten thermoplastischen Textilfadens und des zweiten thermoplastischen Textilfadens in einem Bereich der Druckvorrichtung auf. Besonders bevorzugt weist die Fadenverbindungsvorrichtung eine Positionierungsvorrichtung zur Positionierung des ersten thermoplastischen Textilfadens und des zweiten thermoplastischen Textilfadens in einem Bereich der Druckvorrichtung auf, in dem die Textilfäden durch die Druckvorrichtung miteinander verbunden werden. Die Ausrichtungsvorrichtung kann die thermoplastischen Textilfäden erfindungsgemäß in dem Bereich der Druckvorrichtung benachbart zueinander positionieren, sodass diese miteinander verbunden werden können. Die Positionierungsvorrichtung ist bevorzugt dazu eingerichtet, die thermoplastischen Textilfäden parallel zueinander auszurichten.

Die Positionierungsvorrichtung kann erfindungsgemäß ein erstes Fadenkammpaar zum Tragen des ersten thermoplastischen Textilfadens und ein zweites Fadenkammpaar zum Tragen des zweiten thermoplastischen Textilfadens umfassen, wobei jedes Fadenkammpaar einen ersten Fadenkamm und einen zweiten Fadenkamm aufweist, und wobei der erste Fadenkamm und der zweite Fadenkamm auf entgegengesetzten Seiten der Druckvorrichtung angeordnet sind. Die Fadenkämme sind bevorzugt seitlich zu der Druckvorrichtung angeordnet. Der erste Fadenkamm und der zweite Fadenkamm des ersten Fadenkammpaars tragen den ersten Textilfaden. Der erste Fadenkamm und der zweite Fadenkamm des zweiten Fadenkammpaars tragen den zweiten Textilfaden. Jeder Fadenkamm kann gegebenenfalls eine Vielzahl Textilfäden tragen, sodass eine Vielzahl von Fadenpaaren gleichzeitig miteinander verbunden werden können. Es ist erfindungsgemäß möglich, dass die Fadenkämme seitlich zu den Druckelementen, jedoch außerhalb eines Verfahrwegs der Druckelemente, angeordnet sind, und die Textilfäden zwischen den Druckelementen aufspannen.

Es ist bevorzugt, wenn die Fadenverbindungsvorrichtung mindestens eine Verstreckungseinrichtung zur Verstreckung des ersten thermoplastischen Textilfadens und/oder des zweiten thermoplastischen Textilfadens aufweist. Die Textilfäden werden durch diese verstreckt beziehungsweise in die Länge gezogen, während sie in der Druckvorrichtung angeordnet sind. Im Bereich der Verbindungsstelle des ersten und des zweiten thermoplastischen Textilfäden liegen der erste Textilfaden und der zweite Textilfaden nebeneinander. Wenn die Fäden miteinander verschweißt werden, bilden sie normalerweise eine Verbindungsstelle, die einen Querschnittsfläche aufweist, die ungefähr einer Summe von Querschnittsflächen des ersten thermoplastischen Textilfadens und des zweiten thermoplastischen Textilfadens entspricht. Obwohl die sich ergebende Querschnittsfläche in der Regel geringer ist als eine Querschnittsfläche, die sich bei einer Verknotung der Textilfäden ergibt, ist es häufig wünschenswert, die Querschnittsfläche noch weiter zu reduzieren. Dies kann durch eine Verstreckung der Textilfäden in Längsrichtung erreicht werden, während die Textilfäden miteinander verschmolzen werden. Die durch die Energieeinbringungsvorrichtung erwärmte Verbindungsstelle ist viskos und kann in die Länge gezogen werden, sodass sich ihre Querschnittsfläche vermindert. Durch das Verstrecken kann ferner die Bildung von Absätzen im Bereich der Verbindungsstelle verhindert werden, bei denen sich der Durchmesser der Verbindungsstelle über einen kurzen Weg sprunghaft ändert. Solche Absätze könnten es begünstigen, dass die Verbindungsstelle an Wirkwerkzeugen hängenbleibt.

Die Verstreckungseinrichtung kann erfindungsgemäß durch die vorhergehend beschriebenen Fadenkämme gebildet werden. Die Fadenkämme können zu diesem Zweck ergänzend mit einer Fixiereinrichtung zur Fixierung der Textilfäden an den Fadenkämmen ausgestattet sein. Erfindungsgemäß kann mindestens einer der Fadenkämme relativ zu der Druckvorrichtung verlagerbar sein. Durch eine Verlagerung eines Fadenkamms gelingt es, die Textilfäden zu verstrecken. Gemäß einer möglichen Ausführungsform der Erfindung ist mindestens einer der Fadenkämme durch einen Antrieb verlagerbar, sodass die Verstreckung automatisiert erfolgen kann.

Alternativ kann die Verstreckungsvorrichtung durch eine Fadenförderungseinrichtung gebildet werden, die den Faden in Längsrichtung zieht und dadurch die Verbindungsstelle der Kettfäden verstreckt. Die Fadenförderungseinrichtung kann erfindungsgemäß durch eine oder mehrere drehbare Rollen gebildet werden, die durch einen Antrieb in Rotation versetzt werden können. Gemäß einer besonderen Ausführungsform der Erfindung kann es sich bei der Fadenförderungseinrichtung um eine Warenabzugseinrichtung einer Textilmaschine handeln.

Es ist erfindungsgemäß möglich, dass die Fadenverbindungsvorrichtung eine Fadenschneidvorrichtung zum Abschneiden von Fadenüberstand aufweist. Beim Verschweißen des ersten thermoplastischen Textilfadens mit dem zweiten thermoplastischen Textilfaden kann ein Überstandsbereich entstehen, in dem die Textilfäden nebeneinander liegen, aber nicht verschweißt sind. Der dadurch gebildete Fadenüberstand kann mittels der Fadenschneidvorrichtung abgeschnitten werden. Bei der Fadenschneidvorrichtung kann es sich erfindungsgemäß um ein automatisiertes Scherwerkzeug oder dergleichen handeln, das zur Abtrennung überstehender Fadenenden geeignet ist.

Die Erfindung betrifft ferner eine Kettenwirkmaschine, die mit der vorangehend beschriebenen Fadenverbindungsvorrichtung ausgestattet ist. Nach einem Kettbaumwechsel sollen noch in der Kettenwirkmaschine befindliche Kettfäden mit Kettfäden, die von einem neu eingewechselten Kettbaum ablaufen, verbunden werden. Die Verbindung der Kettfäden erfolgt mittels der Fadenverbindungsvorrichtung. Die Fadenverbindungsvorrichtung kann als eine verfahrbare Komponente mit Rollen oder dergleichen ausgeführt sein, die an einen Maschinenrahmen der Kettenwirkmaschine herangefahren werden kann. Die Fadenverbindungsvorrichtung kann alternativ fest mit der Kettenwirkmaschine verbunden sein. So ist es gemäß einer Ausführungsform der Erfindung möglich, dass die Fadenverbindungsvorrichtung an einem Maschinenrahmen der Kettenwirkmaschine befestigt ist. Es ist erfindungsgemäß ferner möglich, dass die Fadenverbindungsvorrichtung verschwenkbar an dem Maschinenrahmen der Kettenwirkmaschine angebracht ist, so dass sie in einen Fadenzuführungspfad, der von dem Kettbaum zu der Wirkstelle verläuft, verschwenkt werden kann.

Die Zeichnungen geben eine bevorzugte Ausführungsform der Erfindung wieder. Dabei zeigt:
Fig. 1 eine schematische Darstellung einer Ausführungsform der erfindungsgemäßen Fadenverbindungsvorrichtung mit Druckelementen in beabstandetem Zustand in einer Seitenansicht,
Fig. 2 eine schematische Darstellung der Ausführungsform der Fadenverbindungsvorrichtung mit den Druckelementen in beabstandetem Zustand in einer perspektivischen Ansicht,
Fig. 3 eine schematische Darstellung der Ausführungsform der Fadenverbindungsvorrichtung mit den Druckelementen in angenähertem Zustand in einer Seitenansicht,
Fig. 4 eine schematische Darstellung der Ausführungsform der Fadenverbindungsvorrichtung mit den Druckelementen in angenähertem Zustand in einer perspektivischen Ansicht,
Fig. 5 eine schematische Darstellung der Druckelemente der Ausführungsform der Fadenverbindungsvorrichtung beim Beginn eines Verbindungsvorgangs in einer Schnittansicht und
Fig. 6 eine schematische Darstellung der Druckelemente der Ausführungsform der Fadenverbindungsvorrichtung während des Verbindungsvorgangs in einer Schnittansicht.

Fig. 1 zeigt eine schematische Darstellung einer Ausführungsform der erfindungsgemäßen Fadenverbindungsvorrichtung 1 mit Druckelementen 2 in beabstandetem Zustand in einer Seitenansicht. Jedes Druckelement 2 weist eine Anpressoberfläche 21 auf. Die Druckelemente 2 bilden eine Druckvorrichtung 3 der Fadenverbindungsvorrichtung 1. An einem der Druckelemente 2 ist eine Energieeintragsvorrichtung 4 angeordnet, bei der es sich um einen Ultraschallgenerator handelt. Zwei Fadenkammpaare weisen jeweils einen ersten Fadenkamm 5 und einen zweiten Fadenkamm 6 auf. Die Fadenkammpaare tragen erste thermoplastische Textilfäden 7 beziehungsweise zweite thermoplastische Textilfäden 8. Es soll jeweils ein erster thermoplastischer Textilfaden 7 mit einem zweiten thermoplastischen Textilfaden 8 verschweißt werden. Die zweiten thermoplastischen Textilfäden 8 werden von einem Kettbaum 23 einer Kettenwirkmaschine abgewickelt und sollen mit den bereits in der Kettenwirkmaschine vorhandenen ersten thermoplastischen Textilfäden 7 verbunden werden. Dies stellt ein mögliches Anwendungsszenario für die Fadenverbindungsvorrichtung 1 dar.

Fig. 2 zeigt eine schematische Darstellung der Ausführungsform der Fadenverbindungsvorrichtung 1 mit den Druckelementen 2 in beabstandetem Zustand in einer perspektivischen Ansicht. Der Ultraschallgenerator ist vorliegend nicht gezeigt. Der erste thermoplastische Textilfaden 7 und der zweite thermoplastische 8 Textilfaden sind zwischen den Druckelementen 2 angeordnet. Die Fadenkämme 5 und 6 positionieren die Textilfäden 7 und 8 zwischen den Druckelementen 2.

Fig. 3 zeigt eine schematische Darstellung der Ausführungsform der Fadenverbindungsvorrichtung 1 mit den Druckelementen 2 in angenähertem Zustand in einer Seitenansicht. Die Druckelemente 2 sind aufeinander zubewegt worden und klemmen nun die thermoplastischen Textilfäden 7 und 8 ein. Der Ultraschallgenerator wird aktiviert, wodurch sich die Textilfäden 7 und 8 erwärmen. Gleichzeitig werden die Druckelemente 2 durch einen nicht dargestellten Antrieb relativ zueinander verlagert. Dadurch werden die Textilfäden 7 und 8 miteinander verdrillt. Unter der gleichzeitigen Erwärmung verbinden sich die thermoplastischen Textilfäden 7 und 8 miteinander.

Fig. 4 zeigt eine schematische Darstellung der Ausführungsform der Fadenverbindungsvorrichtung 1 in angenähertem Zustand in einer perspektivischen Ansicht. Die thermoplastischen Textilfäden 7 und 8 sind an den Fadenkämmen 5 und 6 fixiert. Der erste Fadenkamm 5 und der zweite Fadenkamm 6 werden während des Verbindungsvorgangs verlagert, sodass sich ein Abstand zwischen ihnen vergrößert. Dadurch wird eine Verbindungsstelle des ersten Textilfadens 7 mit dem zweiten Textilfaden 8 verstreckt. Eine Querschnittsfläche der zwischen den Textilfäden 7 und 8 entstehenden Verbindungsstelle wird somit reduziert.

Fig. 5 eine schematische Darstellung der Druckelemente 2 der Ausführungsform der Fadenverbindungsvorrichtung beim Beginn eines Verbindungsvorgangs in einer Schnittansicht. Es liegt jeweils ein erster thermoplastischer Textilfaden 7 neben einem zweiten thermoplastischen Textilfaden 8. Die Druckelemente 2 werden nun entlang einer Versatzachse 9 relativ zueinander verlagert. Die Versatzachse 9 ist quer zu einer Längsrichtung des ersten thermoplastischen Textilfadens 7 und des zweiten thermoplastischen Textilfadens 8 ausgerichtet.

Fig. 6 zeigt eine schematische Darstellung der Druckelemente 2 der Ausführungsform der Fadenverbindüngsvorrichtung während des Verbindungsvorgangs in einer Schnittansicht. Die thermoplastischen Textilfäden haben sich miteinander verbunden, wodurch eine Verbindungsstelle 10 entstanden ist, deren Querschnitt vorliegend sichtbar ist. Die Verbindungsstelle 10 muss anschließend verstreckt werden, um ihre Querschnittsfläche zu reduzieren.

### B E Z U G S Z E I C H E N L I S T E

- 1.: Fadenverbindungsvorrichtung
- 2.: Druckelement
- 3.: Druckvorrichtung
- 4.: Energieeintragsvorrichtung
- 5.: Erster Fadenkamm
- 6.: Zweiter Fadenkamm
- 7.: Erster thermoplastischer Textilfaden
- 8.: Zweiter thermoplastischer Textilfaden
- 9.: Versatzachse
- 10.: Verbindungsstelle
- 21.: Anpressoberfläche
- 23.: Kettbaum

## Patentansprüche

1. Fadenverbindungsvorrichtung (1) zur Verbindung eines ersten thermoplastischen Textilfadens (7) mit einem zweiten thermoplastischen Textilfaden (8), wobei die Fadenverbindungsvorrichtung (1)
- eine Druckvorrichtung (3) aufweist zur Ausübung eines mechanischen Anpressdrucks auf ein Fadenpaar, das durch den ersten thermoplastischen Textilfaden (7) und den zweiten thermoplastischen Textilfaden (8) gebildet wird, und
- eine Energieeintragsvorrichtung (4) aufweist zum Verschweißen des Fadenpaars, während das Fadenpaar in der Druckvorrichtung (3) angeordnet ist, wobei die Druckvorrichtung (3) zwei Druckelemente (2) umfasst, die jeweils eine Anpressoberfläche (21) aufweisen, wobei mindestens eines der Druckelemente (2) mit einem Antrieb gekoppelt ist, **dadurch gekennzeichnet, dass** der Antrieb das Druckelement (2) in einer Richtung quer zu einer Längsrichtung des ersten thermoplastischen Textilfadens (7) und des zweiten thermoplastischen Textilfadens (8) verlagern kann, wenn der erste thermoplastische Textilfaden (7) und der zweite thermoplastische Textilfaden (8) zwischen den Anpressoberflächen (21) eingeklemmt sind.

2. Fadenverbindungsvorrichtung (1) nach Anspruch 1, **dadurch gekennzeichnet, dass** die Energieeintragsvorrichtung (4) ein Ultraschallgenerator ist.

3. Fadenverbindungsvorrichtung (1) nach Anspruch 1, **dadurch gekennzeichnet, dass** die Energieeintragsvorrichtung (4) ein Heizelement ist.

4. Fadenverbindungsvorrichtung (1) nach einem der vorhergehenden Ansprüche, **dadurch gekennzeichnet, dass** die Energieeintragsvorrichtung (4) mit der Druckvorrichtung (3) gekoppelt ist.

5. Fadenverbindungsvorrichtung (1) nach einem der vorhergehenden Ansprüche, **dadurch gekennzeichnet, dass** die Druckelemente (2) in einer Richtung senkrecht zu den Anpressoberflächen (21) verlagerbar sind.

6. Fadenverbindungsvorrichtung (1) nach einem der vorhergehenden Ansprüche, **dadurch gekennzeichnet, dass** die Fadenverbindungsvorrichtung (1) eine Positionierungsvorrichtung zur Positionierung des ersten thermoplastischen Textilfadens (7) und des zweiten thermoplastischen Textilfadens (8) in einem Bereich der Druckvorrichtung (3) aufweist.

7. Fadenverbindungsvorrichtung (1) nach Anspruch 6, **dadurch gekennzeichnet, dass** die Positionierungsvorrichtung ein erstes Fadenkammpaar zum Tragen des ersten thermoplastischen Textilfadens (7) und ein zweites Fadenkammpaar zum Tragen des zweiten thermoplastischen Textilfadens (8) umfasst, wobei jedes Fadenkammpaar einen ersten Fadenkamm (5) und einen zweiten Fadenkamm (6) aufweist, und wobei der erste Fadenkamm (6) und der zweite Fadenkamm (6) auf gegenüberliegenden Seiten der Druckvorrichtung (3) angeordnet sind.

8. Fadenverbindungsvorrichtung (1) nach einem der vorhergehenden Ansprüche, **dadurch gekennzeichnet, dass** die Fadenverbindungsvorrichtung (1) mindestens eine Verstreckungsvorrichtung zur Verstreckung des ersten thermoplastischen Textilfadens (7) und/oder des zweiten thermoplastischen Textilfadens (8) aufweist.

9. Kettenwirkmaschine mit einer Fadenverbindungsvorrichtung (1) nach einem der vorhergehenden Ansprüche.

## Claims

1. Thread connecting device (1) for connecting a first thermoplastic textile thread (7) to a second thermoplastic textile thread (8), the thread connecting device (1) having a pressure device (3) for exerting a mechanical contact pressure on a pair of threads formed by the first thermoplastic textile thread (7) and the second thermoplastic textile thread (8), and having an energy input device (4) for welding the pair of threads while the pair of threads is arranged in the pressure device (3), wherein the pressure device (3) comprises two pressure elements (2) each having a pressure surface (21), at least one of the pressure elements (2) being coupled to a drive, **characterized in that** the drive can displace the pressure element (2) in a direction transverse to a longitudinal direction of the first thermoplastic textile thread (7) and the second thermoplastic textile thread (8) when the first thermoplastic textile thread (7) and the second thermoplastic textile thread (8) are clamped between the pressure surfaces (21).

2. Thread connecting device (1) according to claim 1, **characterized in that** the energy input device (4) is an ultrasonic generator.

3. Thread connecting device (1) according to claim 1, **characterized in that** the energy input device (4) is a heating element.

4. Thread connecting device (1) according to any one of the preceding claims, **characterized in that** the energy input device (4) is coupled to the pressure device (3).

5. Thread connecting device (1) according to one of the preceding claims, **characterized in that** the pressure elements (2) are displaceable in a direction perpendicular to the pressing surfaces (21).

6. Thread connecting device (1) according to one of the preceding claims, **characterized in that** the thread connecting device (1) comprises a positioning device for positioning the first thermoplastic textile thread (7) and the second thermoplastic textile thread (8) in a region of the pressure device (3).

7. Thread connecting device (1) according to claim 6, **characterized in that** the positioning device comprises a first pair of thread combs for supporting said first thermoplastic textile thread (7) and a second pair of thread combs for supporting said second thermoplastic textile thread (8), each pair of thread combs comprising a first thread comb (5) and a second thread comb (6), said first thread comb (5) and said second thread comb (6) being arranged in opposite sides of said pressure device (3).

8. Thread connecting device (1) according to one of the preceding claims, **characterized in that** the thread connecting device (1) comprises at least one drawing device for drawing the first thermoplastic textile yarn (7) and/or the second thermoplastic textile yarn (8).

9. Warp knitting machine having a thread connecting device (1) according to one of the preceding claims.

## Revendications

1. Dispositif de liaison de fils (1) pour lier un premier fil textile thermoplastique (7) à un deuxième fil textile thermoplastique (8), sachant que le dispositif de liaison de fils (1)
- comporte un dispositif de pression (3) pour exercer une pression de compression mécanique sur une paire de fils, qui est formée par le premier fil textile thermoplastique (7) et le deuxième fil textile thermoplastique (8), et
- comporte un dispositif d'apport en énergie (4) pour souder la paire de fils, pendant que la paire de fils est disposée dans le dispositif de pression (3),
sachant que
- le dispositif de pression (3) comprend deux éléments de pression (2), qui comportent respectivement une surface de compression (21), sachant au moins qu'un des éléments de pression (2) est couplé à un système d'entraînement, **caractérisé en ce que** le système d'entraînement peut déplacer l'élément de pression (2) dans une direction transversalement à une direction longitudinale du premier fil textile thermoplastique (7) et du deuxième fil textile thermoplastique (8), lorsque le premier fil textile thermoplastique (7) et le deuxième fil textile thermoplastique (8) sont serrés entre les surfaces de compression (21).

2. Dispositif de liaison de fils (1) selon la revendication 1, **caractérisé en ce que** le dispositif d'apport en énergie (4) est un générateur d'ultrasons.

3. Dispositif de liaison de fils (1) selon la revendication 1, **caractérisé en ce que** le dispositif d'apport en énergie (4) est un élément chauffant.

4. Dispositif de liaison de fils (1) selon l'une quelconque des revendications précédentes, **caractérisé en ce que** le dispositif d'apport en énergie (4) est couplé au dispositif de pression (3).

5. Dispositif de liaison de fils (1) selon l'une quelconque des revendications précédentes, **caractérisé en ce que** les éléments de pression (2) peuvent être déplacés dans une direction perpendiculairement aux surfaces de compression (21).

6. Dispositif de liaison de fils (1) selon l'une quelconque des revendications précédentes, **caractérisé en ce que** le dispositif de liaison de fils (1) comporte un dispositif de positionnement pour positionner le premier fil textile thermoplastique (7) et le deuxième fil textile thermoplastique (8) dans une zone du dispositif de pression (3).

7. Dispositif de liaison de fils (1) selon la revendication 6, **caractérisé en ce que** le dispositif de positionnement comprend une première paire de peignes de fil pour supporter le premier fil textile thermoplastique (7) et une deuxième paire de peignes de fil pour supporter le deuxième fil textile thermoplastique (8), sachant que chaque paire de peignes de fil comporte un premier peigne de fil (5) et un deuxième peigne de fil (6) et sachant que le premier peigne de fil (5) et le deuxième peigne de fil (6) sont disposés sur les côtés opposés du dispositif de pression (3).

8. Dispositif de liaison de fils (1) selon l'une quelconque des revendications précédentes, **caractérisé en ce que** le dispositif de liaison de fils (1) comporte au moins un dispositif d'étirage pour l'étirage du premier fil textile thermoplastique (7) et/ou du deuxième fil textile thermoplastique (8).

9. Machine à tricoter chaîne avec un dispositif de liaison de fils (1) selon l'une quelconque des revendications précédentes.
